# FASCICULE DE BREVET EUROPEEN

(11) **EP 4 145 052 B1**
(45) Date de publication et mention de la délivrance du brevet: **15.01.2025**
(21) Numéro de dépôt: 22192267.7
(22) Date de dépôt: 26.08.2022
(51) Int. Cl.: F24F 7/08, F24F 11/49, F24F 13/02, F24F 140/10, F24F 140/40, F24F 11/63, F24F 11/74

(54) **AUTO CALIBRATION D'UNE INSTALLATION DE VENTILATION**
SELBSTKALIBRIERUNG EINER LÜFTUNGSANLAGE
SELF-CALIBRATION OF A VENTILATION SYSTEM

(30) Priorité: 03.09.2021 FR 2109199
(43) Date de publication de la demande: 08.03.2023
(62) Demande divisionnaire de: 23183684.2
(73) Titulaire: Atlantic Climatisation et Traitement d'Air Industrie, 69330 Meyzieu (FR)
(72) Inventeur: BRAVO, Hector, 69100 VILLEURBANNE (FR); PETIT, Frédéric, 42340 VEAUCHE (FR); LENELLE, Olivier, 85000 LA ROCHE SUR YON (FR)
(74) Mandataire: Ipsilon

(56) Documents cités:
- EP-A1- 0 721 088
- EP-A1- 3 348 922
- EP-A2- 2 363 656
- WO-A1-2019/040067
- JP-A- H0 420 737

## Description

### Domaine technique

La présente invention concerne de manière générale le domaine de la ventilation, et plus précisément un procédé d'auto calibration d'une installation de ventilation de type VMC (Ventilation Mécanique Contrôlée), comprenant :
- un caisson central comportant un ventilateur d'extraction ou d'insufflation d'air à vitesse variable,
- N gaines d'extraction ou d'insufflation d'air, une première extrémité de chaque gaine d'extraction ou d'insufflation d'air étant raccordée à un piquage d'entrée ou de sortie d'air dudit caisson central,
- au moins une gaine de rejet ou d'entrée d'air, et
- un régulateur de débit à ouverture de passage réglable pour chaque gaine d'extraction ou d'insufflation d'air.

### Arrière-plan technologique

Comme schématisée sur la figure 1, un exemple non limitatif d'installation de ventilation résidentielle connue comporte un système de ventilation comprenant un ventilateur 1 d'extraction d'un flux d'air à vitesse fixe ou variable, placé de préférence dans une volute d'un caisson central 2 comportant un nombre N de piquages d'entrée d'air tels que les trois piquages d'entrée d'air 3₁, 3₂, 3₃ visibles sur la figure 1, reliés chacun à une première extrémité d'une gaine d'extraction d'air 4₁, 4₂, 4₃, une pluralité de bouches d'extraction d'air telles que les trois bouches d'extraction 5₁, 5₂, 5₃ reliées chacune à l'autre extrémité d'une gaine d'extraction, et au moins un dispositif de rejet 6 tel qu'un chapeau de toiture, relié à une sortie 7 du caisson central 2 via une gaine de rejet 8. Les gaines d'extraction équipées de bouches d'extraction débouchent par exemple dans des pièces humides (salle d'eau, toilettes, cuisine) et sont constituées de pièces mécaniques pouvant adapter l'ouverture (ou section de passage) de l'air en fonction d'un ou plusieurs paramètres tels que, de façon non limitative, le taux d'humidité de la pièce, la détection de présence d'une personne, ou par une quelconque action mécanique (tirette cuisine etc.). Le ventilateur 1 d'extraction d'air et les bouches d'extraction sont généralement indépendants les uns des autres. Le ventilateur 1 d'extraction d'air extrait un débit d'air global en mettant à disposition des bouches une pression globale leur permettant de fonctionner au bon débit d'extraction. Chaque bouche d'extraction constitue un régulateur de débit à ouverture de passage réglable qui opère en modifiant la section de passage de l'air entrant dans la gaine correspondante en fonction de l'humidité ou des besoins clients sans tenir compte de l'état du ventilateur 1 d'extraction centralisée. Dans un système dit à saut de vitesse en fonction du débit, le système peut détecter une variation du débit et adapter la vitesse du ventilateur 1 afin de modifier la pression disponible pour les bouches.

En variante, comme schématisée sur la figure 2, les bouches d'extraction 5₁, 5₂*,* 5₃ de la figure 1 sont remplacées par des bouches ${5}_{1}^{′} , {5}_{2}^{′}$ et ${5}_{3}^{′}$ dont la fonction est purement esthétique, et les régulateurs de débit à ouverture de passage réglable sont constitués par des registres ${5}_{1}^{"} , {5}_{2}^{"}$ et ${5}_{3}^{"}$ comprenant chacun un volet mobile, et placés à l'intérieur des piquages d'entrée d'air du caisson central 2. Chaque registre va régler la position du volet afin de répondre au besoin en débit d'extraction de la pièce auquel il est relié via la gaine d'extraction, en fonction d'informations issues de capteurs tels que, de façon non limitative, des capteurs d'humidité, de COV ... Le document EP 2 363 656 A2 montre un procédé selon le préambule de la revendication 1.

Dans certains systèmes connus, chaque piquage est en outre équipé d'un capteur de débit. Chaque registre peut ainsi réguler la position du volet associé pour faire correspondre le débit mesuré par le capteur de débit à un débit de consigne. Les capteurs de débit sont cependant des dispositifs onéreux.

Or, pour maitriser les débits d'extraction de chaque pièce sans avoir recours à des capteurs de débit onéreux, il est nécessaire de connaître précisément d'une part, la pression rendue disponible par le ventilateur 1 d'extraction, et d'autre part, les pertes de charges pour chaque gaine de l'installation, à savoir les différences de pression dans chaque gaine à un débit donné. A la première mise en service d'un système de ventilation à ventilateur d'extraction tel que celui schématisé sur l'une quelconque des figures 1 ou 2 précédentes, les pertes des charges induites par le réseau aéraulique propre à l'installation sont généralement inconnues.

En outre, au bout d'une certaine durée d'utilisation de l'installation, les pertes de charges peuvent avoir évolué, par exemple en raison d'un encrassement des gaines d'extraction.

### Résumé de l'invention

La présente invention a pour but de pallier les limitations de l'art antérieur en proposant une solution simple pour déterminer précisément les pertes de charge d'une installation de ventilation, consistant à déterminer in situ les pertes de charge de l'installation, que ce soit au moment de la première mise en service de l'installation, ou à tout moment au cours de l'utilisation de l'installation.

Plus spécifiquement, la présente invention a pour objet un procédé d'auto calibration d'une installation de ventilation mécanique contrôlée, VMC, ladite installation VMC comprenant :
- un caisson central comportant un ventilateur d'extraction ou d'insufflation d'air ;
- N gaines d'extraction ou d'insufflation d'air, une première extrémité de chaque gaine d'extraction ou d'insufflation d'air étant raccordée à un piquage d'entrée ou de sortie d'air dudit caisson central ;
- au moins une gaine de rejet ou d'entrée d'air, et
- un régulateur de débit à ouverture de passage réglable pour chaque gaine d'extraction ou d'insufflation d'air,
ledit procédé d'auto calibration étant selon la revendication 1.

Dans un premier mode de réalisation non couvert par la revendication 1, la détermination in situ d'un coefficient de perte de charge k¡ associé à la i^{ème} gaine d'extraction ou d'insufflation d'air comporte les étapes successives suivantes :
a) on commande le régulateur de débit associé à la i^{ème} gaine d'extraction ou d'insufflation d'air pour qu'il soit dans une position ouverte et tous les autres régulateurs de débit pour qu'ils soient dans une position fermée ;
b) on active le ventilateur d'extraction ou d'insufflation d'air à une vitesse donnée ;
c) on détermine le débit Q_{T} du ventilateur d'extraction ou d'insufflation d'air et on mesure la différence ΔP entre la pression atmosphérique P₀ et la pression P⁻ mise à disposition par le ventilateur d'extraction ou d'insufflation d'air ;
d) on calcule le coefficient de perte de charge kᵢ à partir du débit Q_{T} déterminé et de la différence ΔP mesurée.

Dans ce cas, le coefficient de perte de charge kᵢ peut être calculé à l'étape d) par application de la relation dans laquelle kregᵢ est un coefficient de perte de charge connu du régulateur de débit associé à la i^{ème} gaine d'extraction ou d'insufflation d'air.

Dans un deuxième mode de réalisation non couvert par la revendication 1, la détermination in situ d'un coefficient de perte de charge kᵢ associé à la i^{ème} gaine d'extraction ou d'insufflation d'air comporte les étapes successives suivantes :
a) on commande le régulateur de débit associé à la i^{ème} gaine d'extraction ou d'insufflation d'air pour qu'il soit dans une position ouverte et tous les autres régulateurs de débit pour qu'ils soient dans une position fermée ;
b) on active le ventilateur d'extraction ou d'insufflation d'air à une première vitesse donnée v1;
c) on détermine, pour cette première vitesse donnée, le débit Q_{Tᵥ₁} du ventilateur d'extraction ou d'insufflation d'air et on mesure la différence ΔPᵥ₁ entre la pression atmosphérique P₀ et la pression P⁻ mise à disposition par le ventilateur d'extraction ou d'insufflation d'air ;
d) on active le ventilateur d'extraction ou d'insufflation d'air à une deuxième vitesse donnée v2;
e) on détermine, pour cette deuxième vitesse donnée, le débit Q_{Tᵥ₂} du ventilateur d'extraction ou d'insufflation d'air et on mesure la différence ΔPᵥ₂ entre la pression atmosphérique P₀ et la pression P⁻ mise à disposition par le ventilateur d'extraction ou d'insufflation d'air ;
f) on calcule le coefficient de perte de charge kᵢ à partir des débits Q_{Tᵥ₁} et Q_{Tᵥ₂} déterminés et des différences ΔPᵥ₁ et ΔPᵥ₂ mesurées aux étapes c) et e).

Dans ce cas, le coefficient de perte de charge kᵢ peut être calculé à l'étape f) par résolution du système d'équations : dans lequel kregᵢ est un coefficient de perte de charge connu du régulateur de débit associé à la i^{ème} gaine d'extraction ou d'insufflation d'air.

Dans des modes de réalisations possibles, ladite position ouverte correspond de préférence à une position maximale pour laquelle le régulateur de débit associé à la i^{ème} gaine d'extraction ou d'insufflation d'air permet le passage d'un débit maximum.

Dans le cas du premier mode de réalisation précité, la détermination in situ du coefficient de perte de charge k_{R} est réalisée au niveau de l'étape d), par application de la relation suivante : dans laquelle ΔPᵥ est la pression connue du ventilateur.

Dans ce cas, la détermination in situ du coefficient de perte de charge k_{R} peut être réalisée par les étapes additionnelles suivantes :
e) on commande tous les régulateurs de débit pour qu'ils soient dans une position ouverte ;
f) on active le ventilateur d'extraction ou d'insufflation d'air à une vitesse donnée ;
g) on détermine le débit Q_{T} du ventilateur d'extraction ou d'insufflation d'air et on mesure la différence ΔP entre la pression atmosphérique P₀ et la pression P⁻mise à disposition par le ventilateur d'extraction ou d'insufflation d'air ;
h) on calcule le coefficient de perte de charge k_{R} par application de la relation suivante : dans laquelle ΔPᵥ est la pression connue du ventilateur.

La présente invention a également pour objet une installation de ventilation comprenant :
- un caisson central comportant un ventilateur d'extraction ou d'insufflation d'air ;
- N gaines d'extraction ou d'insufflation d'air, une première extrémité de chaque gaine d'extraction ou d'insufflation d'air étant raccordée à un piquage d'entrée ou de sortie d'air dudit caisson central ;
- au moins une gaine de rejet ou d'entrée d'air, et
- un régulateur de débit à ouverture de passage réglable pour chaque gaine d'extraction ou d'insufflation d'air,
ladite installation étant caractérisée en ce que le caisson central comporte des moyens d'auto-calibration aptes à déterminer et mémoriser in situ un coefficient de perte de charge associé à chaque gaine d'extraction ou d'insufflation d'air par implémentation des étapes du procédé selon la revendication 1.

Chaque régulateur de débit peut être une bouche d'extraction ou d'insufflation d'air disposée à une deuxième extrémité de la gaine d'extraction ou d'insufflation d'air correspondante. En variante, chaque régulateur de débit est un registre disposé à l'intérieur du piquage d'entrée ou de sortie d'air correspondant dudit caisson central.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
- La figure 1, déjà décrite ci-avant, illustre schématiquement une installation de ventilation à bouches d'extraction réglables ne faisant pas partie de l'invention ;
- La figure 2, déjà décrite ci-avant, illustre schématiquement une installation de ventilation à registres d'extraction réglables ne faisant pas partie de l'invention ;
- La figure 3 représente une modélisation des pertes de charge correspondant à une installation de ventilation à registres d'extraction réglables de la figure 2 ;
- La figure 4 illustre des étapes possibles pour un premier procédé d'auto calibration ne faisant pas partie de l'invention;
- La figure 5 illustre des étapes possibles pour un deuxième procédé d'auto calibration conforme à la présente invention.

### Description de mode(s) de réalisation

Dans les figures, les éléments identiques ou équivalents porteront les mêmes signes de référence. Les différents schémas ne sont pas à l'échelle.

Dans une installation de ventilation telle que représentée schématiquement sur la figure 2, les pertes de charges induites par le réseau aéraulique dépendent d'une part, de chaque branche d'extraction (chaque branche comportant une gaine d'extraction et, aux deux extrémités de la gaine, une bouche d'extraction et un registre d'extraction), et d'autre part, de la ou des branches de rejet (chaque branche de rejet comportant une gaine de rejet et un chapeau de toiture).

La figure 3 représente une modélisation du réseau aéraulique d'une installation similaire à celle représentée schématiquement sur la figure 2, comportant N branches référencées B₁ à B_{N}. Les notations et références suivantes sont utilisées pour ce schéma :
- P⁻ est la pression mise à disposition par le ventilateur 1 d'extraction d'air au niveau du caisson central 2;
- P₀ est la pression atmosphérique (considérée dans la suite comme nulle par souci de simplification);
- ΔP est la différence entre la pression P₀ et la pression P⁻ mise à disposition par le ventilateur 1 d'extraction d'air ;
- P_{R} est la pression au niveau de la sortie 7 du caisson central 2, reliée à la gaine de rejet 8 ;
- k_{R} est un coefficient de perte de charge de la branche de rejet composée de la gaine de rejet 8 et du moyen de rejet 6 ;
- ΔPᵥ est la pression générée par le ventilateur ;
- ΔPᵢᵢ est la perte de charge de la branche de rejet ;
- Bᵢ est une i^{ème} branche du réseau aéraulique (i étant un entier variant de 1 à N) ;
- Pᵢ est la pression à l'entrée du registre 5"ᵢ de la branche Bᵢ ;
- ΔPᵢ est la perte de charge créée par le registre 5"ᵢ de la branche Bᵢ ;
- ΔPgᵢ est la perte de charge créée de la branche Bᵢ, en dehors du registre 5"ᵢ, en d'autres termes, la perte de charge associée à la gaine d'extraction 4ᵢ;
- kregᵢ est le coefficient de perte de charge créée par le registre 5"ᵢ de la branche Bᵢ, pour une position donnée du registre 5"ᵢ;
- kᵢ est le coefficient de perte de charge associé à la branche Bᵢ, en dehors du registre 5"ᵢ, en d'autres termes, le coefficient de perte de charge associé à la gaine d'extraction 4ᵢ;
- Qᵢ est le débit au niveau de chaque branche Bᵢ;
- Q_{T} est le débit du ventilateur 1 d'extraction d'air.

Le ventilateur 1 d'extraction d'air peut être un ventilateur dont la turbine tourne à vitesse fixe. En variante, le ventilateur peut être à vitesse variable. Dans ce cas, on peut commander la vitesse de rotation de la turbine (par exemple par une commande à vitesse constante ou à pression constante ou à débit constant, ou à couple constant).

Il est connu que la perte de charge ΔPgᵢ peut être calculée classiquement par la relation (1) suivante :
[Math. 1] $Δ {Pg}_{i} = {k}_{i} * {Q}_{i}^{a} = Δ P - {ΔP}_{i}$ dans laquelle a est un coefficient permettant de prendre en compte les effets turbulents dus aux frottements à l'intérieur des gaines qui modifient le comportement de la perte de charge.

Dans des implémentations possibles du procédé ne faisant pas partie de l'invention, on peut considérer que ce coefficient a est égal à 2, de sorte que la relation (1) ci-dessus devient la relation (2) suivante :
[Math. 2] $Δ {Pg}_{i} = {k}_{i} * {Q}_{i}^{2} = Δ P - {ΔP}_{i}$

Un procédé d'auto calibration conforme à l'invention a pour but de permettre à des moyens d'auto-calibration compris dans le caisson central 2 (typiquement un contrôleur non représenté) de déterminer in situ au moins le coefficient kᵢ de perte de charge associé à chaque gaine de chaque branche Bᵢ de l'installation. Les coefficients kᵢ ainsi déterminés sont mémorisés dans une mémoire (non représentée) associée au contrôleur. A l'issue de l'auto calibration, le contrôleur est alors en mesure de calculer, à n'importe quel moment lors du fonctionnement de l'installation de ventilation, la perte de charge réelle ΔPgᵢ d'une gaine 4i de la branche Bᵢ pour tout débit Qᵢ, par application de la première égalité de la relation (1) ou (2).

Plusieurs procédés d'auto calibration vont à présents être décrits. Tous ces procédés consistent à déterminer in situ au moins les coefficients kᵢ de perte de charge pour l'ensemble des gaines de l'installation, en commandant les registres pour qu'ils occupent différentes positions d'ouverture, selon un séquencement particulier différant d'un procédé à l'autre, et en mesurant ou estimant in situ les débits Q_{T} obtenus à différentes étapes du séquencement. Ces procédés diffèrent entre eux selon que l'on dispose ou non, dans le système de ventilation (en l'occurrence dans le caisson central 2), d'un capteur pour mesurer la différence ΔP entre la pression P₀ et la pression P⁻ mise à disposition par le ventilateur 1 d'extraction d'air.

### Cas 1 : Mesure ΔP disponible

On suppose dans ce cas que le système de ventilation est équipé, à l'intérieur du caisson central 2, d'un capteur de pression (non représenté) qui mesure la valeur ΔP. Ce capteur de pression a un point de mesure placé entre le pavillon du ventilateur 1 d'extraction de flux d'air de débit d'air et les piquages d'entrée d'air 3₁, ...3ᵢ, ...3_{N}, et un autre point de mesure à l'extérieur pour mesurer la pression atmosphérique P₀ servant de référence.

La figure 4 représente les étapes possibles d'implémentation d'un procédé d'auto calibration non conforme à la présente invention :

Le procédé débute de préférence par une phase préliminaire 100 visant à définir la référence (mise à zéro) de la position des volets des différents registres 5"ᵢ et à estimer les fuites d'air internes de l'installation. La connaissance par le contrôleur de la position des registres peut en effet être rendue nécessaire selon la technologie utilisée pour ces registres, par exemple dans le cas non limitatif où ces registres utilisent un moteur pas à pas sans capteur de position pour changer la position du registre, c'est-à-dire pour faire évoluer un volet entre une position ouverte et une position fermée correspondant à des butées mécaniques.

La phase préliminaire 100 débute par une étape 101 lors de laquelle le contrôleur, positionné de préférence à l'intérieur du caisson central 2, envoie à chaque registre 5"ᵢ (i variant de 1 à N) un ordre de recherche de butée. Lorsque tous les registres sont en butée, le contrôleur commande la fermeture de tous les registres (étape 102) de sorte que chaque registre 5"ᵢ se retrouve dans une position fermée dans laquelle il permet le passage d'un débit de fuite minimum.

Le contrôleur active alors le ventilateur 1 d'extraction d'air à au moins une vitesse donnée et déclenche la mesure ou l'estimation du débit d'air Q_{T} du ventilateur (étape 103). Cette mesure ou estimation peut être mise en oeuvre de diverses manières.

Une première solution consiste à utiliser un capteur de débit en sortie du ventilateur, le capteur de débit étant par exemple un capteur à ultrason ou un débitmètre à hélice/iris avec mesure de perte de charge.

Une autre solution consiste à utiliser une cartographie du ventilateur mémorisée au préalable dans la mémoire associée au contrôleur, cette cartographie donnant d'une part, la valeur du débit Q_{T} en fonction de la puissance absorbée par le ventilateur, de sa vitesse de rotation et de sa commande, et d'autre part, la pression P⁻ mise à disposition par le ventilateur 1 d'extraction d'air en fonction du débit Q_{T}. Ainsi, en mesurant la puissance consommée et la vitesse du ventilateur, on peut obtenir une estimation du débit Q_{T}, et de la pression P⁻.

Une autre solution peut être utilisée si le ventilateur 1 est un ventilateur à réaction. En effet, dans ce cas, les courbes reliant la pression P⁻ au débit Q_{T} pour différentes vitesses du ventilateur sont bijectives. La mesure de la pression P⁻ par le capteur de pression permet ainsi de déduire le débit Q_{T}

D'autres solutions pourraient consister à mesurer la différence de pression dans le pavillon et l'admission d'air dans le caisson central 2.

Quelle que soit la solution choisie pour mesurer ou estimer le débit Q_{T}, ce débit mesuré ou estimé doit être très faible et correspond aux seules fuites internes du caisson puisque tous les registres sont fermés.

Si le débit Q_{T} mesuré ou estimé correspondant aux fuites internes est trop élevé, par exemple supérieur à un seuil mémorisé Q_{fseuil} dans la mémoire associée au contrôleur, cela peut signifier qu'une entrée d'air n'est pas fermée (piquage non raccordé, bouchon manquant sur le caisson, etc). Dans ce cas, le contrôleur génère de préférence une alarme visuelle et/ou sonore (étape 104) et le processus d'auto calibration prend fin, jusqu'à ce que le problème soit réglé.

Dans le cas contraire, la phase préliminaire 100 se termine par une étape 105 au cours de laquelle le contrôleur mémorise dans sa mémoire associée la valeur du débit Q_{T} mesuré ou estimé, divisée par le nombre N de registres, de manière à pouvoir prendre en compte ultérieurement ces valeurs de fuite par registre.

Le processus d'auto calibration peut être poursuivi par les étapes permettant de déterminer au moins le coefficient de perte de charge kᵢ de chaque gaine 4ᵢ dans chaque branche Bᵢ, et de préférence également le coefficient de perte de charge k_{R} de la gaine de rejet.

### Sous-cas 1 : le coefficient a est égal à 2 :

Comme vu précédemment, la perte de charge ΔPgᵢ peut être calculée dans ce cas par la relation (2) donnée ci-avant. Ainsi, chaque coefficient de perte de charge kᵢ peut être déterminé par la relation (3) suivante :
[Math. 3] ${k}_{i} = \frac{ΔP}{{Q}_{i}^{2}} - \frac{{ΔP}_{i}}{{Q}_{i}^{2}} = \frac{ΔP}{{Q}_{i}^{2}} - {kreg}_{i}$ dans laquelle ΔPᵢ est une fonction traduisant le comportement du registre 5"ᵢ dépendant du débit Qᵢ et de la position d'ouverture α du registre et kregᵢ est le coefficient de perte de charge créée par le registre 5"ᵢ de la branche Bᵢ, pour une position donnée du registre 5"ᵢ. Chaque registre ayant été caractérisé au préalable, les valeurs ΔPᵢ et kregᵢ sont connues pour chaque valeur de débit possible Qᵢ et pour chaque position α possible du registre, et mémorisées dans la mémoire associée au contrôleur.

Les étapes suivantes sont réalisées pour calculer chaque coefficient de perte de charge kᵢ et le coefficient de perte de charge k_{R} de la branche de rejet :

Le contrôleur commande l'ouverture, de préférence maximale, d'un seul registre 5"ᵢ, par exemple le registre 5"₁ (i = 1) et la fermeture de tous les autres registres (étape 110). Le contrôleur commande alors le démarrage du ventilateur 1 à une vitesse donnée (quelconque), ce qui permet au système de délivrer une pression disponible P⁻ (étape 120).

Lors d'une étape 130, le contrôleur déclenche la mesure de ΔP (par le capteur de pression) et la mesure du débit d'air Q_{T} selon l'une quelconque des méthodes décrites ci-avant. Comme seul le registre 5"ᵢ est en position ouverte, le débit d'air Q_{T} mesuré correspond au débit Qᵢ dans la branche Bᵢ, aux fuites de piquages près, de sorte que le contrôleur peut procéder (étape 140) au calcul du coefficient de perte de charge en appliquant la relation (4) suivante :
[Math. 4] ${k}_{i} = \frac{ΔP}{{Q}_{T}^{2}} - {kreg}_{i}$

Lors de cette étape 140, le contrôleur peut également procéder au calcul du coefficient de perte de charge k_{R} de la branche de rejet en appliquant la relation (5) suivante :
[Math. 5] ${k}_{R} = \frac{{ΔP}_{V}}{{Q}_{T}^{2}} - \frac{ΔP}{{Q}_{T}^{2}}$ dans laquelle ΔPᵥ est la pression du ventilateur obtenue par cartographie, comme décrit ci-avant.

A l'issue de l'étape 140, la mémoire associée au contrôleur dispose du coefficient de perte de charge kᵢ pour la branche Bᵢ testée et du coefficient de perte de charge k_{R}.

Les étapes 110 à 140 sont réitérées jusqu'à ce que les coefficients de perte de charge associées aux N branches aient été déterminés.

On constate que selon ce procédé, le calcul du coefficient de perte de charge k_{R} de la branche de rejet est réalisé à chaque itération des étapes 110 à 140. En pratique, les valeurs de k_{R} obtenues à chaque itération ne sont jamais égales. On doit alors réaliser un choix par une méthode permettant d'obtenir la valeur de k_{R} la plus proche de la réalité, par exemple en effectuant une moyenne des valeurs de k_{R} obtenues à chaque itération.

### Sous-cas 2 : le coefficient a n'est pas égal à 2 :

Comme vu précédemment, la perte de charge ΔPgᵢ peut être calculée dans ce cas par la relation (1) donnée ci-avant. Ainsi, chaque coefficient de perte de charge kᵢ et le coefficient de perte de charge k_{R} peuvent être déterminés par les relations (6) suivantes :
[Math. 6] $\left\{\begin{matrix}{k}_{i} = \frac{ΔP}{{Q}_{i}^{a}} - \frac{{ΔP}_{i}}{{Q}_{i}^{a}} = \frac{ΔP}{{Q}_{i}^{a}} - {kreg}_{i} \\ {k}_{R} = \frac{{ΔP}_{V}}{{Q}_{T}^{a}} - \frac{ΔP}{{Q}_{T}^{a}}\end{matrix}\right.$ avec kregᵢ correspondant au coefficient de perte de charge créée par le registre 5"ᵢ de la branche Bᵢ, pour une position donnée du registre 5"ᵢ.

Des étapes similaires aux étapes 110 à 140 et décrites ci-avant vont dans ce cas devoir être réalisées pour calculer chaque coefficient de perte de charge kᵢ et le coefficient de perte de charge k_{R} de la branche de rejet. Néanmoins, pour pouvoir s'affranchir de la non connaissance du coefficient a, les étapes 120 et 130 vues précédemment doivent être conduites non pas pour une seule vitesse du ventilateur 1 d'extraction d'air, mais pour au moins deux vitesses différentes v1 et v2 du ventilateur 1, de manière à avoir deux couples de mesures [ΔPᵥ₁, Q_{Tᵥ₁}] et [ΔPᵥ₂, Q_{Tᵥ₂}], et résoudre le système d'équations (7) suivant :
[Math. 7] $\left\{\begin{matrix}\begin{matrix}{k}_{i} = \frac{{ΔP}_{v1}}{Q T v1 a} - {kreg}_{i} = \frac{{ΔP}_{v2}}{Q T v2 a} - {kreg}_{i} & \left(7a\right)\end{matrix} \\ \begin{matrix}{k}_{R} = \frac{{ΔP}_{V_v1}}{Q T v1 a} - \frac{{ΔP}_{v1}}{Q T v1 a} = \frac{{ΔP}_{V_v2}}{Q T v2 a} - \frac{{ΔP}_{v2}}{Q T v2 a} & \left(7b\right)\end{matrix}\end{matrix}\right.$ dans lequel
ΔPᵥ₁ est la différence ΔP pour la vitesse v1 ;
ΔPᵥ₂ est la différence ΔP pour la vitesse v2 ;
Q_{Tᵥ₁} est le débit Q_{T} pour la vitesse v1 ;
Q_{Tᵥ₂} est le débit Q_{T} pour la vitesse v2 ;
ΔP_{V_v1} est la pression du ventilateur, obtenue par cartographie, pour la vitesse v1 ; et
ΔP_{V_v2} est la pression du ventilateur, obtenue par cartographie, pour la vitesse v2.

### Variante pour la détermination du coefficient k_{R} :

Dans le procédé décrit en référence à la figure 4, on a vu que le calcul du coefficient de perte de charge k_{R} de la branche de rejet était réalisé à chaque itération des étapes 110 à 140. En variante cependant, ce calcul peut être effectué indépendamment, par exemple avant ou après que tous les coefficients de perte de charge kᵢ ont été calculés par application des relations (4) ou (7) indiquées ci-avant et mémorisés dans la mémoire associée au contrôleur. Pour ce faire, on peut procéder par exemple de la manière suivante, dans le cas où le coefficient a est égal à 2 :
- le contrôleur commande l'ouverture, de préférence maximale, de l'ensemble des N registres, puis commande alors le démarrage du ventilateur 1 à une vitesse donnée (quelconque), ce qui permet au système de délivrer une pression disponible P⁻ ;
- le contrôleur déclenche la mesure de ΔP (par le capteur de pression), et la mesure ou l'estimation du débit d'air Q_{T} et de la pression disponible P⁻ selon l'une quelconque des méthodes décrites ci-avant. Comme tous les registres sont en position ouverte, le débit d'air Q_{T} mesuré correspond à la somme des débits Qᵢ dans la branche Bᵢ, aux fuites de piquages près ;
- le contrôleur détermine alors le coefficient de perte de charge k_{R} par application de la relation (5).

On note que les étapes précédentes pourraient être effectuées pour n'importe quelles positions des registres. Néanmoins, l'ouverture maximale des registres est préférée car plus le débit total Q_{T} est élevé, plus grande est la précision sur le calcul de K_{R}.

Dans le cas où le coefficient a n'est pas égal à 2, les deux premières étapes précédentes sont effectuées pour deux vitesses v1 et v2 différentes du ventilateur 1, de sorte que le contrôleur peut déterminer alors le coefficient de perte de charge k_{R} par résolution de la relation (7b) ci-avant.

Il convient de noter que la détermination du coefficient k_{R} n'est pas obligatoire ici en ce sens que la connaissance de ce coefficient ne sert pas à déterminer le débit dans chaque Qᵢ branche.

### Cas 2 : Mesure ΔP non disponible

A la différence du cas précédent, on suppose ici que le système de ventilation ne dispose d'aucun capteur de pression et n'est donc pas en capacité de mesurer la valeur ΔP.

La figure 5 représente les étapes possibles d'implémentation d'un procédé d'auto calibration conforme à la présente invention et particulièrement adapté à ce cas de figure, et pour lequel le ventilateur 1 est ici un ventilateur à vitesse variable :

Le procédé débute de préférence par la phase préliminaire 100 visant à définir la référence (mise à zéro) de la position des volets des différents registres 5"ᵢ et à estimer les fuites d'air internes du caisson central 2, décrite ci-avant en référence à la figure 4.

Le contrôleur doit alors procéder en sélectionnant des paires de registres, comme cela va être décrit ci-après :

Le contrôleur commande l'ouverture, de préférence maximale, d'un premier registre 5"ᵢ d'une première branche Bᵢ, par exemple le registre 5"₁ (i = 1) et la fermeture de tous les autres registres (étape 210). Le contrôleur commande alors le démarrage du ventilateur 1 à une vitesse donnée (quelconque), ce qui permet au système de délivrer une pression disponible P⁻ (étape 220).

Lors d'une étape 230, le contrôleur déclenche la mesure ou l'estimation du débit d'air Q_{T} selon l'une quelconque des méthodes décrites ci-avant. Comme seul le premier registre 5"ᵢ est en position ouverte, le débit d'air Q_{T} mesuré correspond au débit Qᵢ dans la première branche Bᵢ, aux fuites de piquages près. Lors de l'étape 230, le contrôleur déclenche également la mesure de la valeur ΔP_{v_i} qui correspond à la pression du ventilateur 1 lorsque seul le premier registre de la première branche Bᵢ est ouvert. Cette mesure est obtenue en utilisant la cartographie du ventilateur, telle que mémorisée dans la mémoire associée au contrôleur.

Le contrôleur commande ensuite la fermeture du premier registre 5"ᵢ, et l'ouverture, de préférence maximale, d'un second registre 5"ᵢ₊₁ d'une seconde branche Bᵢ₊₁, par exemple le registre 5"₂ et (étape 240). Des étapes similaires aux étapes 220 à 230 sont alors appliquées pour cette seconde branche Bᵢ₊₁. Ainsi, le contrôleur commande le démarrage du ventilateur 1 à une vitesse donnée (quelconque), ce qui permet au système de délivrer une nouvelle pression disponible P⁻ (étape 250). Puis, lors d'une étape 260, le contrôleur déclenche la mesure du débit d'air Q_{T} selon l'une quelconque des méthodes décrites ci-avant. Comme seul le second registre 5"ᵢ₊₁ est en position ouverte, le débit d'air Q_{T} mesuré correspond au débit Qᵢ₊₁ dans la seconde branche Bᵢ₊₁, aux fuites de piquages près. Lors de l'étape 260, le contrôleur déclenche également la mesure de la valeur ΔP_{v_i} qui correspond à la pression du ventilateur 1 lorsque seul le second registre de la seconde branche Bᵢ₊₁ est ouvert.

Le contrôleur commande alors l'ouverture simultanée, de préférence maximale, des registres de la première branche Bᵢ et de la seconde branche Bᵢ₊₁ (étape 270), commande ensuite le démarrage du ventilateur 1 à une vitesse donnée (quelconque), et déclenche la mesure du débit d'air Q_{T} selon l'une quelconque des méthodes décrites ci-avant (étape 290). Comme le premier et le second registres des branches Bᵢ et Bᵢ₊₁ sont en position ouverte, le débit d'air Q_{T} mesuré correspond à la somme des débits Qi et Qᵢ₊₁ dans la première et la seconde branche, aux fuites de piquages près. Lors de l'étape 290, le contrôleur déclenche également la mesure de la valeur ΔP_{v_i_i+1} qui correspond à la pression du ventilateur 1 lorsque seuls le premier registre et le second registre de la première branche Bᵢ, respectivement la seconde branche Bᵢ₊₁, sont ouverts.

A l'issue de l'étape 290, la mémoire associée au contrôleur dispose donc de trois couples de mesures, à savoir :
- le couple (Qᵢ ; ΔP_{v_i}) obtenu à l'étape 230 ;
- le couple (Qᵢ₊₁ ; ΔP_{v_i+1}) obtenu à l'étape 260 ;
- le couple (Q_{T} ; ΔP_{v_i_i+1} obtenu à l'étape 290 ;

Ces trois couples de valeurs sont suffisants pour permettre au contrôleur d'effectuer, lors d'une étape 300, les calculs des coefficients de perte de charge kᵢ, kᵢ₊₁ et k_{R}. En effet, d'après la modélisation représentée sur la figure 3, lorsque seul le premier registre de la première branche Bᵢ est ouvert (étapes 220 et 230), on a la relation (8) suivante :
[Math. 8] ${ΔP}_{v_i} = \left({k}_{R}+{k}_{i}\right) * {Q}_{i}^{2} + {ΔP}_{i}$ soit, en combinant avec la relation (2) donnée ci-avant, la relation (9) suivante :
[Math. 9] ${ΔP}_{v_i} = \left({k}_{R}+{K}_{i}\right) * {Q}_{i}^{2}$ avec ${K}_{i} = {k}_{i} + {kreg}_{i}$

Par ailleurs, lorsque seul le second registre de la seconde branche Bᵢ₊₁ est ouvert (étapes 250 et 260), on a la relation (10) suivante :
[Math. 10] ${ΔP}_{v_i + 1} = \left({k}_{R}+{k}_{i + 1}\right) ∗ {Q}_{i + 1}^{2} + {ΔP}_{i + 1}$ soit, en combinant avec la relation (2) donnée ci-avant, la relation (11) suivante :
[Math. 11] ${ΔP}_{v_i + 1} = \left({k}_{R}+{K}_{i + 1}\right) * {Q}_{i + 1}^{2}$ avec ${K}_{i + 1} = {k}_{i + 1} + {kreg}_{i + 1}$

Enfin, lorsque le premier registre et le second registre des branches Bᵢ et Bᵢ₊₁ sont simultanément ouverts (étapes 280 et 290), on a la relation (12) suivante :
[Math. 12] ${ΔP}_{v_i_i + 1} = \left({k}_{R}+K\right) * {Q}_{T}^{2}$ avec la variable $K = \frac{{K}_{i} * {K}_{i + 1}}{{\left(\sqrt{{K}_{i}}+\sqrt{{K}_{i + 1}}\right)}^{2}}$

Avec les relations (9), (11) et (12) ci-dessus, le contrôleur dispose d'un système de trois équations à trois inconnues constituées par les trois coefficients de perte de charge kᵢ, kᵢ₊₁ et k_{R} recherchés et peut donc calculer puis mémoriser ces coefficients à l'étape 300.

Les étapes 210 à 300 sont réitérées pour une autre paire de branches, jusqu'à ce que tous les coefficients de perte de charge kᵢ aient été calculés. On peut par exemple, comme indiqué sur la figure 5, incrémenter i de la valeur 2 si N est pair ou de la valeur 1 si N est impair. Le processus prend alors fin lorsque la valeur de i incrémentée est supérieure à N dans le cas où N est pair, ou est égale à N dans le cas où N est impair.

Comme dans le cas du procédé décrit en référence à la figure 4, on note que le calcul du coefficient de perte de charge k_{R} de la branche de rejet est réalisé à chaque itération des étapes 210 à 300. En pratique, les valeurs de k_{R} obtenues à chaque itération ne sont jamais égales. On doit alors réaliser un choix par une méthode permettant d'obtenir la valeur de k_{R} la plus proche de la réalité, par exemple en effectuant une moyenne des valeurs de k_{R} obtenues à chaque itération.

En résumé, lorsque le système ne dispose pas de capteur de pression lui permettant de mesurer ou d'estimer la valeur ΔP, le procédé selon la figure 5 consiste à:
a) sélectionner une paire constituée d'un premier registre et d'un deuxième registre;
b) commander (étape 210) le premier registre de la paire sélectionnée pour qu'il soit dans une position ouverte et tous les autres registres pour qu'ils soient dans une position fermée ;
c) activer (étape 220) le ventilateur 1 d'extraction d'air à une vitesse donnée ;
d) déterminer (étape 230) le débit Q_{T} du ventilateur (1) d'extraction d'air et mesurer la pression ΔP_{v_i} du ventilateur 1 d'extraction d'air ;
e) commander (étape 240) le premier registre de la paire sélectionnée pour qu'il soit dans une position fermée, et le deuxième registre de la paire sélectionnée pour qu'il soit dans une position ouverte ;
f) réitérer les étapes c) et d) ci-dessus de manière à déterminer (260) le débit Q_{T} du ventilateur 1 d'extraction d'air et mesurer la pression ΔP_{v_i+1} du ventilateur 1 d'extraction d'air ;
g) commander (étape 270) le premier registre et le deuxième registre de la paire sélectionnée pour qu'ils soient simultanément dans une position ouverte ;
h) réitérer les étapes c) et d) ci-dessus de manière à déterminer (290) le débit Q_{T} du ventilateur 1 d'extraction d'air et mesurer la pression ΔP_{v_i_i+1} du ventilateur 1 d'extraction d'air ;
i) déduire (étape 300) les valeurs des coefficients kᵢ, kᵢ₊₁ associées aux deux registres de la paire sélectionnée, et le coefficient k_{R}.

Les étapes a) à i) ci-dessus sont réitérées pour une autre paire de registres comportant au moins un registre différent de ceux constituant la paire de l'itération précédente, jusqu'à ce que l'on ait obtenu le coefficient associé à chaque gaine de l'installation.

Les procédés d'auto calibration conformes à l'invention ont été décrits de façon non limitative dans le cas d'une installation de ventilation à extraction d'air. Les principes de l'invention sont néanmoins applicables au cas où l'installation de ventilation est à insufflation d'air. Il suffit dans ce cas de remplacer le ventilateur 1 d'extraction d'air par un ventilateur d'insufflation d'air. Les N gaines d'extraction d'air 4₁, 4₂, 4₃ deviennent des gaines d'insufflation d'air, et la gaine de rejet 8 devient une gaine d'entrée d'air, équipée de préférence d'un filtre d'air. Dans ce cas, la perte de charge de ce filtre doit être prise en compte dans le calcul du coefficient k_{R}. En outre, les procédés ont été décrits dans le cadre de l'installation schématisée sur la figure 2 pour laquelle les régulateurs de débit à ouverture de passage réglable sont des registres ${5}_{1}^{"} , {5}_{2}^{"} , {5}_{3}^{"}$ installés dans les piquages du caisson central 2. En variante, les régulateurs de débit peuvent être les bouches réglables 5₁, 5₂, 5₃ schématisées sur l'installation de la figure 1.

Dans tous les cas, il est possible de lancer une procédure d'auto calibration à tout moment, que ce soit à la première installation du caisson central 2 et des bouches associées, ou après cette première installation (par exemple lors d'une opération de maintenance, ou suite à un incident), et de connaître ainsi avec précision les coefficients de pertes de charges de l'environnement dans lequel évolue le système de ventilation. Grâce à l'invention, on peut notamment réévaluer régulièrement les coefficients kᵢ, et estimer ainsi l'état d'encrassement des gaines. Dans le cas d'une installation d'insufflation d'air, une réévaluation régulière du coefficient k_{R} permet d'évaluer également l'état d'encrassement du filtre de la gaine d'entrée d'air, et procéder à son changement si nécessaire.

## Revendications

1. Procédé d'auto calibration d'une installation de ventilation mécanique contrôlée, VMC, ladite installation VMC comprenant :
- un caisson central (2) comportant un ventilateur (1) d'extraction ou d'insufflation d'air ;
- N gaines d'extraction ou d'insufflation d'air (4₁, 4₂, 4₃), une première extrémité de chaque gaine d'extraction ou d'insufflation d'air (4₁, 4₂, 4₃) étant raccordée à un piquage d'entrée ou de sortie d'air (3₁, 3₂, 3₃) dudit caisson central (2) ;
- au moins une gaine de rejet ou d'entrée d'air (8), et
- un régulateur de débit (5₁, 5₂, 5₃; ${5}_{1}^{"} , {5}_{2}^{"} , {5}_{3}^{"}$) à ouverture de passage réglable pour chaque gaine d'extraction ou d'insufflation d'air (4₁, 4₂, 4₃), ledit procédé d'auto calibration étant **caractérisé en ce qu'**il consiste à déterminer et mémoriser in situ un coefficient de perte de charge associé à chaque gaine d'extraction ou d'insufflation d'air (4₁, 4₂, 4₃) et un coefficient k_{R} associé à ladite au moins une gaine de rejet ou d'entrée d'air (8),
la détermination in situ d'un coefficient de perte de charge associé à chaque gaine d'extraction ou d'insufflation d'air et d'un coefficient de perte de charge k_{R} associé à ladite au moins une gaine de rejet ou d'entrée d'air (8) comportant les étapes suivantes:
a) sélectionner une paire constituée d'un premier régulateur de débit et d'un deuxième régulateur de débit de l'installation de ventilation;
b) commander (210) le premier régulateur de débit de la paire sélectionnée pour qu'il soit dans une position ouverte et tous les autres régulateurs de débit pour qu'ils soient dans une position fermée ;
c) activer (220) le ventilateur (1) d'extraction ou d'insufflation d'air à une vitesse donnée ;
d) déterminer (230) le débit Q_{T} du ventilateur (1) d'extraction ou d'insufflation d'air et mesurer la pression ΔPᵥ₋ᵢ du ventilateur (1) d'extraction ou d'insufflation d'air;
e) commander (240) le premier régulateur de débit de la paire sélectionnée pour qu'il soit dans une position fermée, et le deuxième régulateur de débit de la paire sélectionnée pour qu'il soit dans une position ouverte ;
f) réitérer les étapes c) et d) ci-dessus de manière à déterminer (260) le débit Q_{T} du ventilateur (1) d'extraction ou d'insufflation d'air et mesurer la pression ΔP_{v_i+1} du ventilateur (1) d'extraction ou d'insufflation d'air ;
g) commander (270) le premier régulateur de débit et le deuxième régulateur de débit de la paire sélectionnée pour qu'ils soient simultanément dans une position ouverte ;
h) réitérer les étapes c) et d) ci-dessus de manière à déterminer (290) le débit Q_{T} du ventilateur (1) d'extraction ou d'insufflation d'air et mesurer la pression ΔP_{v_i_i+1} du ventilateur (1) d'extraction ou d'insufflation d'air ;
i) déduire (300) les valeurs des coefficients kᵢ, kᵢ₊₁ associées aux gaines des deux régulateurs de débit de la paire sélectionnée, et le coefficient k_{R} associé à ladite au moins une gaine de rejet ou d'entrée d'air (8);
les étapes a) à i) étant réitérées avec une autre paire comportant au moins un régulateur de débit différent de ceux constituant la paire de l'itération précédente, jusqu'à ce que l'on ait obtenu le coefficient de chaque régulateur de débit de l'installation.

2. Installation de ventilation comprenant :
- un caisson central (2) comportant un ventilateur (1) d'extraction ou d'insufflation d'air ;
- N gaines d'extraction ou d'insufflation d'air (4₁, 4₂, 4₃), une première extrémité de chaque gaine d'extraction ou d'insufflation d'air (4₁, 4₂, 4₃) étant raccordée à un piquage d'entrée ou de sortie d'air (3₁, 3₂, 3₃) dudit caisson central (2) ;
- au moins une gaine de rejet ou d'entrée d'air (8), et
- un régulateur de débit (5₁, 5₂, 5₃; ${5}_{1}^{"} , {5}_{2}^{"} , {5}_{3}^{"}$) à ouverture de passage réglable pour chaque gaine d'extraction ou d'insufflation d'air (4₁, 4₂, 4₃), ladite installation étant **caractérisée en ce que** le caisson central (2) comporte des moyens d'auto-calibration aptes à déterminer et mémoriser in situ un coefficient de perte de charge associé à chaque gaine d'extraction ou d'insufflation d'air (4₁, 4₂, 4₃) par implémentation des étapes du procédé selon la revendication 1.

3. Installation de ventilation selon la revendication 2, dans laquelle chaque régulateur de débit (5₁, 5₂, 5₃) est une bouche d'extraction ou d'insufflation d'air disposée à une deuxième extrémité de la gaine d'extraction ou d'insufflation d'air (4₁, 4₂, 4₃) correspondante.

4. Installation de ventilation selon la revendication 2, dans laquelle chaque régulateur de débit ( ${5}_{1}^{"} , {5}_{2}^{"} , {5}_{3}^{"}$) est un registre disposé à l'intérieur du piquage d'entrée ou de sortie d'air (3₁, 3₂, 3₃) correspondant dudit caisson central (2).

## Patentansprüche

1. Verfahren zur Selbstkalibrierung einer Anlage zur kontrollierten mechanischen Lüftung, KML, wobei die Anlage zur KML umfasst:
- einen zentralen Kasten (2), der einen Luftabsaug- oder Einblasventilator (1) aufweist;
- N Luftabsaug- oder Lufteinblasschläuche (4₁, 4₂, 4₃), wobei ein erstes Ende jedes Luftabsaug- oder Lufteinblasschlauches (4₁, 4₂, 4₃) an einen Lufteinlass- oder Luftauslassstutzen (3₁, 3₂, 3₃) des zentralen Kastens (2) angeschlossen ist;
- mindestens einen Luftaustritts- oder Lufteintrittsschlauch (8) und
- einen Durchflussregler (5₁, 5₂, 5₃; 5"₁, 5"₂, 5"₃) mit verstellbarer Durchlassöffnung für jeden Luftabsaug- oder Lufteinblasschlauch (4₁, 4₂, 4₃), wobei das Verfahren zur Selbstkalibrierung **dadurch gekennzeichnet ist, dass** es darin besteht, Druckverlustkoeffizienten, die den einzelnen Luftabsaug- oder Lufteinblasschläuchen (4₁, 4₂, 4₃) zugeordnet sind, und einen Koeffizienten k_{R}, der dem mindestens einen Luftaustritts- oder Lufteintrittsschlauch (8) zugeordnet ist, vor Ort zu bestimmen und zu speichern,
wobei die Vor-Ort-Bestimmung eines Druckverlustkoeffizienten, der einem jeweiligen Luftabsaug- oder Lufteinblasschlauch zugeordnet ist, und eines Druckverlustkoeffizienten k_{R}, der dem mindestens einen Luftaustritts- oder Lufteintrittsschlauch (8) zugeordnet ist, die folgenden Schritte umfasst:
a) Auswählen eines Paares, das aus einem ersten Durchflussregler und einem zweiten Durchflussregler der Lüftungsanlage besteht;
b) Steuern (210) des ersten Durchflussreglers des ausgewählten Paares, so dass er sich in einer geöffneten Position befindet, und aller anderen Durchflussregler, so dass sie sich in einer geschlossenen Position befinden;
c) Aktivieren (220) des Luftabsaug- oder Einblasventilators (1) mit einer gegebenen Drehzahl;
d) Bestimmen (230) der Durchflussmenge Q_{T} des Luftabsaug- oder Einblasventilators (1) und Messen des Drucks ΔP_{v_i} des Luftabsaug- oder Einblasventilators (1);
e) Steuern (240) des ersten Durchflussreglers des ausgewählten Paares, so dass er sich in einer geschlossenen Position befindet, und des zweiten Durchflussreglers des ausgewählten Paares, so dass er sich in einer geöffneten Position befindet;
f) Wiederholen der obigen Schritte c) und d), um die Durchflussmenge Q_{T} des Luftabsaug- oder Einblasventilators (1) zu bestimmen (260) und den Druck ΔP_{v_i+1} des Luftabsaug- oder Einblasventilators (1) zu messen;
g) Steuern (270) des ersten Durchflussreglers und des zweiten Durchflussreglers des ausgewählten Paares, so dass sie sich gleichzeitig in einer geöffneten Position befinden;
h) Wiederholen der obigen Schritte c) und d), um die Durchflussmenge Q_{T} des Luftabsaug- oder Einblasventilators (1) zu bestimmen (290) und den Druck ΔP_{v_i_i+1} des Luftabsaug- oder Einblasventilators (1) zu messen;
i) Ableiten (300) der Werte der Koeffizienten kᵢ, kᵢ₊₁, die den Schläuchen der zwei Durchflussregler des ausgewählten Paares zugeordnet sind, und des Koeffizienten k_{R}, der dem mindestens einen Luftaustritts- oder Lufteintrittsschlauch (8) zugeordnet ist;
wobei die Schritte a) bis i) mit einem anderen Paar wiederholt werden, das mindestens einen Durchflussregler aufweist, der von denjenigen verschieden ist, die das Paar der vorhergehenden Iteration bilden, bis der Koeffizient jedes Durchflussreglers der Anlage erhalten worden ist.

2. Lüftungsanlage, welche umfasst:
- einen zentralen Kasten (2), der einen Luftabsaug- oder Einblasventilator (1) aufweist;
- N Luftabsaug- oder Lufteinblasschläuche (4₁, 4₂, 4₃), wobei ein erstes Ende jedes Luftabsaug- oder Lufteinblasschlauches (4₁, 4₂, 4₃) an einen Lufteinlass- oder Luftauslassstutzen (3₁, 3₂, 3₃) des zentralen Kastens (2) angeschlossen ist;
- mindestens einen Luftaustritts- oder Lufteintrittsschlauch (8) und
- einen Durchflussregler (5₁, 5₂, 5₃; 5"₁, 5"₂, 5"₃) mit verstellbarer Durchlassöffnung für jeden Luftabsaug- oder Lufteinblasschlauch (4₁, 4₂, 4₃), wobei die Anlage **dadurch gekennzeichnet ist, dass** der zentrale Kasten (2) Mittel zur Selbstkalibrierung aufweist, die geeignet sind, Druckverlustkoeffizienten, die den einzelnen Luftabsaug- oder Lufteinblasschläuchen (4₁, 4₂, 4₃) zugeordnet sind, durch Implementierung der Schritte des Verfahrens nach Anspruch 1 vor Ort zu bestimmen und zu speichern.

3. Lüftungsanlage nach Anspruch 2, wobei jeder Durchflussregler (5₁, 5₂, 5₃) eine Luftabsaug- oder Lufteinblasöffnung ist, die an einem zweiten Ende des entsprechenden Luftabsaug- oder Lufteinblasschlauches (4₁, 4₂, 4₃) angeordnet ist.

4. Lüftungsanlage nach Anspruch 2, wobei jeder Durchflussregler (5"₁, 5"₂, 5"₃) ein Register ist, das im Inneren des entsprechenden Lufteinlass- oder Luftauslassstutzens (3₁, 3₂, 3₃) des zentralen Kastens (2) angeordnet ist.

## Claims

1. Method for autocalibration of a controlled mechanical ventilation (CMV) installation, said CMV installation comprising:
- a central box (2) having an air extraction or insufflation fan (1);
- N air extraction or insufflation ducts (4₁, 4₂, 4₃), a first end of each air extraction or insufflation duct (4₁, 4₂, 4₃) being connected to an air inlet or outlet tapping (3₁, 3₂, 3₃) of said central box (2);
- at least one air discharge or inlet duct (8), and
- a flow rate regulator (5₁, 5₂, 5₃; 5"₁, 5"₂, 5"₃) with adjustable passage opening for each air extraction or insufflation duct (4₁, 4₂, 4₃),
said autocalibration method being **characterized in that** it consists in determining and recording in situ a head loss coefficient associated with each air extraction or insufflation duct (4₁, 4₂, 4₃) and a head loss coefficient k_{R} associated with said at least one air discharge or inlet duct (8),
the determination in situ of a head loss coefficient associated with each air extraction or insufflation duct and of a head loss coefficient k_{R} associated with said at least one air discharge or inlet duct (8) comprising the following steps:
a) selecting a pair constituted of a first flow rate regulator and of a second flow rate regulator of the ventilation installation;
b) controlling (210) the first flow rate regulator of the selected pair such that it is in an open position, and all the other flow rate regulators such that they are in a closed position;
c) activating (220) the air extraction or insufflation fan (1) at a given speed;
d) determining (230) the flow rate Q_{T} of the air extraction or insufflation fan (1) and measuring the pressure ΔP_{v_i} of the air extraction or insufflation fan (1) ;
e) controlling (240) the first flow rate regulator of the selected pair such that it is in a closed position, and the second flow rate regulator of the selected pair such that it is in an open position;
f) reiterating steps c) and d) above so as to determine (260) the flow rate Q_{T} of the air extraction or insufflation fan (1) and to measure the pressure ΔP_{v_i+1} of the air extraction or insufflation fan (1);
g) controlling (270) the first flow rate regulator and the second flow rate regulator of the selected pair such that they are simultaneously in an open position;
h) reiterating steps c) and d) above so as to determine (290) the flow rate Q_{T} of the air extraction or insufflation fan (1) and to measure the pressure ΔP_{v_i_i+1} of the air extraction or insufflation fan (1);
i) deducing (300) the values of the coefficients kᵢ, kᵢ₊₁ associated with the ducts of the two flow rate regulators of the selected pair, and the coefficient k_{R} associated with said at least one air discharge or inlet duct (8);
steps a) to i) being reiterated with another pair comprising at least one flow rate regulator that differs from the ones constituting the pair for the preceding iteration until the coefficient for each flow rate regulator of the installation has been obtained.

2. Ventilation installation comprising:
- a central box (2) having an air extraction or insufflation fan (1);
- N air extraction or insufflation ducts (4₁, 4₂, 4₃), a first end of each air extraction or insufflation duct (4₁, 4₂, 4₃) being connected to an air inlet or outlet tapping (3₁, 3₂, 3₃) of said central box (2);
- at least one air discharge or inlet duct (8), and
- a flow rate regulator (5₁, 5₂, 5₃; 5"₁, 5"₂, 5"₃) with adjustable passage opening for each air extraction or insufflation duct (4₁, 4₂, 4₃), said installation being **characterized in that** the central box (2) has autocalibration means able to determine and record in situ a head loss coefficient associated with each air extraction or insufflation duct (4₁, 4₂, 4₃) through implementation of the method according to Claim 1.

3. Ventilation installation according to Claim 2, wherein each flow rate regulator (5₁, 5₂, 5₃) is an air extraction or insufflation aperture disposed at a second end of the corresponding air extraction or insufflation duct (4₁, 4₂, 4₃) .

4. Ventilation installation according to Claim 2, wherein each flow rate regulator (5"₁, 5"₂, 5"₃) is a damper disposed inside the corresponding air inlet or outlet tapping (3₁, 3₂, 3₃) of said central box (2) .
